# EUROPÄISCHE PATENTSCHRIFT

(11) **EP 3 232 424 B1**
(45) Veröffentlichungstag und Bekanntmachung des Hinweises auf die Patenterteilung: **24.02.2021**
(21) Anmeldenummer: 16164675.7
(22) Anmeldetag: 11.04.2016
(51) Int. Cl.: G09F 3/02, G09F 3/00

(54) **TRANSPARENTES KLEBEETIKETT**
TRANSPARENT ADHESIVE LABEL
ÉTIQUETTE ADHESIVE TRANSPARENTE

(43) Veröffentlichungstag der Anmeldung: 18.10.2017
(73) Patentinhaber: Bizerba Labels & Consumables GmbH, 44805 Bochum (DE)
(72) Erfinder: Feuerstack, Michael, 44265 Dortmund (DE); Jannasch, Uwe, 44388 Dortmund (DE)
(74) Vertreter: Huber, Meik

(56) Entgegenhaltungen:
- DE-A1-102009 012 964
- GB-A- 2 163 562
- JP-A- 2002 132 158

## Beschreibung

Die vorliegende Erfindung betrifft ein transparentes Klebeetikett mit mindestens einem nichttransparenten Bereich und ein Verfahren zur Herstellung eines transparenten Klebeetiketts mit mindestens einem nichttransparenten Bereich.

Transparente Klebeetiketten sind zum Beispiel zum Aufkleben auf Verpackungen geeignet. Sie enthalten im Wesentlichen Informationen die der Vermarktung dienen und den Kunden mit Bildern und Schriftbild ansprechen sollen, sogenannte Schmucketiketten. Diese Etiketten enthalten jedoch auch Informationen die über die Eigenschaften des Produktes informieren, z. B. Zutatenliste oder Gebrauchsinformationen. Ein wichtiger Bestandteil der Informationen auf dem Etikett ist ein Barcode oder 2D Code, der an der Kasse eingescannt wird. Dieser Code dient im Kassensystem zur Identifikation des Produkts um die verkaufsrelevanten Informationen, z. B. den Preis abzurufen. Im Gegensatz zu den Informationen die an den Konsumenten gerichtet sind, muss der Barcode oder der 2D Code durch das Kassensystem mittels eines Scanners lesbar sein. Ist der Code zum Beispiel im transparenten Bereich eines Etiketts in schwarzer Farbe gedruckt und wird das transparente Etikett auf eine dunkle Verpackung geklebt, z. B. eine blaue Kunststoffflasche, so ist der Kontrast zwischen Barcode und Hintergrund relativ gering und der Barcode ist für den Scanner des Kassensystems schlecht lesbar.

Die GB 2 163 562 B zeigt ein transparentes Klebeetikett mit einem Farbdruck zur Ausbildung eines Schmucketiketts. Das transparente Klebeetikett umfasst eine thermoreaktive Schicht, mittels derer das Klebeetikett mit Hilfe eines Thermodirektdruckers bedruckbar ist.

Aufgabe der Erfindung ist es, ein transparentes Klebeetikett zu verbessern.

Diese Aufgabe wird durch ein transparentes Klebeetikett nach Anspruch 1 und ein Verfahren zur Herstellung eines transparenten Klebeetiketts nach Anspruch 9 gelöst. Erfindungsgemäß umfasst ein transparentes Klebeetikett mindestens einen transparenten Bereich und mindestens einen undurchsichtigen Bereich. Das Etikett ist aus übereinanderliegenden Schichten verschiedener Materialien aufgebaut. Es umfasst mindestens eine Schicht aus transparenter Folie. Des Weiteren umfasst das Klebeetikett eine erste Farbschicht, die den undurchsichtigen Bereich bildet. Des Weiteren umfasst das Klebeetikett eine Schicht aus Klebematerial. Die Schichten des Klebeetiketts breiten sich in horizontaler Richtung aus und befinden sich in vertikaler Richtung übereinander angeordnet. Der undurchsichtige Bereich des Klebeetiketts ist ein in horizontaler Richtung begrenzter Bereich, so dass bei der Sicht von oben auf das Klebeetikett ein Teil transparent erscheint und ein Teil undurchsichtig erscheint. Die erste Farbschicht ist zwischen der Schicht aus Klebematerial und der Schicht aus transparenter Folie angeordnet. Die erste Farbschicht besteht aus einer einfarbigen hellen Farbe, z. B. weiss oder gelb.

Erfindungsgemäß umfasst das Klebeetikett eine thermoreaktive Schicht, die transparent ist. Die thermoreaktive Schicht wird bei Zuführung von Hitze an der Stelle, an der die Hitze zugeführt wird schwarz. Nachdem die Hitze zugeführt wurde bleibt die thermoreaktive Schicht schwarz. In einer Ausführungsform reagiert die thermoreaktive Schicht auf ultraviolettes Licht und wird an der Stelle schwarz, an der ultraviolettes Licht zugeführt wird.

Das erfindungsgemäße Etikett hat den Vorteil, dass gut lesbare Zeichen in dem undurchsichtigen Bereich mit Hilfe der thermoreaktiven Schicht gedruckt werden können. Der Druck mittels thermoreaktiver Schicht und Hitze ist mit Hilfe eines Druckkopfs mittels Thermodirekt Druckverfahren möglich. Das Druckergebnis ist auf dem undurchsichtigen Hintergrund gut sichtbar. Im undurchsichtigen Bereich des transparenten Klebeetiketts kann zum Beispiel ein Stichcode oder 2D Code mittels Thermodirekt Druckverfahren gedruckt werden, wobei der Code durch einen Scanner maschinell lesbar ist. In einer Ausführungsform können im undurchsichtigen Bereich des transparenten Klebeetiketts Informationen über Gewicht, Preis oder Haltbarkeitsdatum des Inhalts einer Verpackung, auf dem das Klebeetikett angebracht ist, gedruckt werden.

In einer Ausführungsform ist die thermoreaktive Schicht oberhalb der transparenten Folie und auf der anderen Seite der transparenten Folie als die erste Farbschicht angebracht. In einer Ausführungsform ist die thermoreaktive Schicht nur im Bereich der ersten Farbschicht aufgebracht.

In einer Ausführungsform umfasst das Klebeetikett eine zweite Farbschicht, die sich auf Höhe der ersten Farbschicht befindet und einen ein oder mehrfarbigen Druck wiedergibt. Die erste Farbschicht und die zweite Farbschicht überlappen sich nicht. Die erste und die zweite Farbschicht befinden sich in horizontaler Richtung nebeneinander, bzw. die erste Farbschicht befindet sich in horizontaler Richtung in einer Ausnehmung der zweiten Farbschicht. Die erste Farbschicht und die zweite Farbschicht befinden sich in vertikaler Richtung auf der gleichen Ebene.

In einer Ausführungsform umfasst das Klebeetikett eine zweite Farbschicht, die sich oberhalb der transparenten Folie befindet und einen ein oder mehrfarbigen Druck wiedergibt. Die erste Farbschicht und die zweite Farbschicht überlappen sich nicht. Die erste und die zweite Farbschicht befinden sich in horizontaler Richtung nebeneinander, bzw. die erste Farbschicht befindet sich in horizontaler Richtung in einer Ausnehmung der zweiten Farbschicht. Die erste Farbschicht und die zweite Farbschicht befinden sich in vertikaler Richtung auf unterschiedlichen Ebenen.

In einer Ausführungsform umfasst das Klebeetikett eine Oberflächenschutzschicht, die die oberste Schicht des Klebeetiketts darstellt.

In einer Ausführungsform sind mehrere Klebeetiketten in einer Reihe auf einem Trägerband aufgebracht. In einer Ausführungsform sind auf dem Trägerband zwei oder mehrere Reihen von Klebeetiketten aufgebracht.

In einer Ausführungsform umfasst das Trägerband eine Schicht aus Silikon, auf der die Klebeetiketten ablösbar aufgebracht sind.

Ein erfindungsgemäßes Verfahren zur Herstellung eines transparenten Klebeetiketts umfasst folgende Schritte:
- Bereitstellen einer transparenten Folie.
- Aufbringen einer ersten Farbschicht in einem undurchsichtigen Bereich des Klebeetiketts auf einer ersten Seite der transparenten Folie und aufbringen einer zweiten Farbschicht in einem transparenten Bereich des Klebeetiketts auf der ersten Seite der transparenten Folie. Die zweite Farbschicht gibt einen ein oder mehrfarbigen Druck wieder. Die erste Farbschicht und die zweite Farbschicht überlappen sich nicht.
- Aufbringen eines transparenten Klebematerials zur Bildung einer klebenden Fläche auf der ersten Seite der transparenten Folie.
- Aufbringen einer transparenten thermoreaktiven Schicht auf einer zweiten Seite der transparenten Folie. Die thermoreaktive Schicht ist transparent und wird bei Zuführung von Hitze an der Stelle schwarz, an der die Hitze zugeführt wird. Nach der Zuführung der Hitze bleibt diese Stelle schwarz. Die thermoreaktive Schicht wird in dem undurchsichtigen Bereich des Klebeetiketts aufgebracht.
- Aufbringen einer transparenten Oberflächenschutzschicht als oberste Schicht auf der zweiten Seite der transparenten Folie.
- Aufbringen einer Silikonschicht auf einem Trägerband.
- Anbringen des silikonisierten Trägerbands auf dem Klebematerial auf der ersten Seite des transparenten Klebeetiketts, so dass der Kontakt zwischen Trägerband und Klebematerial über die Silikonschicht stattfindet.
- Ausstanzen einzelner transparenter Klebeetiketten aus der transparenten Folie und den sie umgebenden Schichten, wobei das Trägerband mit seiner Silikonschicht nicht ausgestanzt wird.
- Entfernen des ausgestanzten Abfallmaterials der transparenten Folie das nicht Teil der transparenten Klebeetiketten ist.

In einer Ausführungsform umfasst die transparente Folie, die im Schritt des Bereitstellens einer transparenten Folie Verwendung findet, bereits auf einer zweiten Seite der transparenten Folie flächig eine thermoreaktive transparente Schicht und darüber eine transparente Oberflächenschutzschicht. Die Verfahrensschritte des Aufbringens einer thermoreaktiven transparenten Schicht und des Aufbringens einer transparenten Oberflächenschutzschicht werden in dieser Ausführungsform nicht ausgeführt.

Einige Ausführungsformen der Erfindung sind in den Zeichnungen beispielhaft gezeigt und nachfolgend beschrieben. Es zeigen, jeweils in schematischer Darstellung:
- Fig. 1: zeigt ein erfindungsgemäßes Klebeetikett
- Fig. 2: zeigt eine erste Ausführungsform des erfindungsgemäßen Klebeetiketts
- Fig. 3: zeigt eine zweite Ausführungsform des erfindungsgemäßen Klebeetiketts
- Fig. 4: zeigt ein Herstellungsverfahren für ein erfindungsgemäßes Klebeetiketts

Fig. 1 zeigt ein erfindungsgemäßes Klebeetikett 11 in der Draufsicht. Das Klebeetikett 11 besteht aus mehreren Schichten unterschiedlicher Materialien. Eine transparente Folie bildet eine Schicht des Klebetiketts 11 und erstreckt in horizontaler Richtung über die ganze Fläche des Klebeetiketts 11. Die anderen Schichten müssen sich nicht notwendigerweise in horizontaler Richtung über die gesamte Fläche des Klebeetiketts 11 erstrecken. Insofern ist die transparente Folie als Grundschicht des Klebetiketts 11 anzusehen.

Das Klebetikett umfasst einen transparenten Bereich 16, in dem sich jedoch auch Druckerzeugnisse befinden. Druckerzeugnisse 12, 13 sind zum Beispiel ein Schriftbild 12 oder eine grafische Gestaltung 13. Druckerzeugnisse 12, 13 sind ein oder mehrfarbig. Der transparente Bereich ist so zu verstehen, dass es sich um eine transparente Folie handelt die zumindest teilweise durchsichtig ist. Durch die Druckerzeugnisse mag je nach Farbgestaltung der transparente Bereich auch stellenweise undurchsichtig sein. Handelt es sich bei den Druckerzeugnissen um Schrift, so stellt in einer Ausführungsform der transparente Bereich 16 den Hintergrund für das Schriftbild 12 dar, sodass die Buchstaben des Schriftbilds an sich nicht transparent sind, wohl jedoch der Hintergrund der Schrift.

Das Klebeetikett enthält ferner einen undurchsichtigen Bereich 14, der von dem transparenten Bereich 16 des Klebeetiketts umhüllt ist. In einer Ausführungsform befindet sich der undurchsichtige Bereich 14 am Rand des Klebeetiketts 11. Das Klebeetikett umfasst mindestens im undurchsichtigen Bereich eine thermoreaktive Schicht, die es erlaubt mittels Thermodirekt Druckverfahren mindestens im undurchsichtigen Bereich 14 zu Drucken, zum Beispiel einen Barcode 15 oder 2D Code oder Angaben zu Gewicht, Inhalt und Haltbarkeit des verpackten Gutes auf dem das Klebeetikett 11 angebracht ist. Das Klebeetikett 11 hat zum Beispiel eine runde, ovale, quadratische, rechteckige oder frei wählbare Randbegrenzung.

Vorzugsweise werden die Druckerzeugnisse 12, 13 im transparenten Bereich 16 und der undurchsichtige Bereich 14 während der Herstellung des Klebeetiketts 11 gedruckt und der Druck des Barcodes 15 oder 2D Codes oder der Angaben zu Gewicht, Inhalt und Haltbarkeit, die mittels Thermodirekt Druckverfahren gedruckt werden, werden erst bei der Applikation des Klebeetiketts 11 oder kurz davor, zumindest jedoch nicht während der Herstellung des Klebeetiketts 11 gedruckt.

Fig. 2 zeigt einen Schnitt durch ein erfindungsgemäßes transparentes Klebeetikett 11 in einer ersten Ausführungsform. Ein oder mehrere transparente Klebeetiketten sind auf einem Trägerband 27 angeordnet. Das Trägerband 27 ist mit einer Silikonschicht 26 versehen, auf dem die transparenten Klebeetiketten 11 ablösbar angeordnet sind. Das transparente Klebeetikett besteht aus einer transparenten Folie 23. Unterhalb der transparenten Folie 23 befindet sich eine Farbschicht 24, 28. Die Farbschicht umfasst eine erste Farbschicht 24, die den undurchsichtigen Bereich 14 des transparenten Klebeetiketts 11 bildet. Die Farbschicht umfasst eine zweite Farbschicht 28 zum Anbringen der Druckerzeugnisse 12, 13 im transparenten Bereich 16. Die erste Farbschicht 24 und die zweite Farbschicht 28 sind in vertikaler Richtung auf gleicher Höhe angeordnet, überlappen sich jedoch in horizontaler Richtung nicht. Die Unterscheidung zwischen erster Farbschicht und zweiter Farbschicht dient der schematischen Beschreibung des transparenten Klebeetiketts 11. Im Herstellungsprozess des transparenten Klebeetiketts werden in einer Ausführungsform die erste Farbschicht 24 und die zweite Farbschicht 28 gleichzeitig gedruckt. Unterhalb der ersten und zweiten Farbschicht 24, 28 befindet sich eine Schicht aus Klebematerial 25, die sich über das transparente Klebeetikett 11 in horizontaler Ausdehnung erstreckt. Die Schicht aus Klebematerial 25 erstreckt sich in einer Ausführungsform über die gesamte Fläche des transparenten Klebeetiketts 11. In einer weiteren Ausführungsform erstreckt sich das Klebematerial 25 über die Fläche des transparenten Klebeetiketts 11, reicht jedoch nicht ganz bis zum Rand des Klebeetikettes. Der Abstand des Klebematerials 25 zum Rand ist in der Größenordnung von wenigen Millimetern, ggf. auch weniger als ein Millimeter. In einer Ausführungsform bedeckt das Klebematerial 25 in Streifen oder in Wellenform das transparente Klebeetikett 11. Das Klebematerial 25 ist transparent. Oberhalb der transparenten Folie befindet sich eine thermoreaktive Schicht 22. In einer Ausführungsform ist die thermoreaktive Schicht eine Schicht aus thermoreaktivem transparentem Lack. In einer Ausführungsform bedeckt die thermoreaktive Schicht die ganze Fläche des Klebeetiketts 11. In einer Ausführungsform ist das thermoreaktive Material der thermoreaktiven Schicht 22 nur im undurchsichtigen Bereich 14, das heißt im Bereich der ersten Farbschicht 24 angebracht. Das transparente Klebeetikett 11 umfasst über der thermoreaktiven Schicht 22 eine Oberflächenschutzschicht 21. Die Oberflächenschutzschicht 21 stellt die oberste Schicht des transparenten Klebeetiketts dar. Die Oberflächenschutzschicht 21 erstreckt sich in horizontaler Ausdehnung über die gesamte Fläche des transparenten Klebeetiketts 11.

Fig. 3 zeigt einen Schnitt durch ein erfindungsgemäßes transparentes Klebeetikett 11 in einer zweiten Ausführungsform. Ein oder mehrere transparente Klebeetiketten 11 sind auf einem Trägerband 37 angeordnet. Das Trägerband 37 ist mit einer Silikonschicht 36 versehen, auf dem die transparenten Klebeetiketten 11 ablösbar angeordnet sind. Das transparente Klebeetikett 11 besteht aus einer transparenten Folie 33. Unterhalb der transparenten Folie 33 befindet sich eine erste Farbschicht 34, die den undurchsichtigen Bereich 14 des transparenten Klebeetiketts 11 bildet. Das transparente Klebeetikett 11 umfasst eine zweite Farbschicht 38 zum Anbringen der Druckerzeugnisse 12, 13 im transparenten Bereich 16. Die zweite Farbschicht befindet sich in vertikaler Richtung oberhalb der transparenten Folie 33. Die erste Farbschicht 34 und die zweite Farbschicht 38 sind in vertikaler Richtung nicht auf gleicher Höhe angeordnet. Die erste Farbschicht 34 und die zweite Farbschicht 38 überlappen sich in horizontaler Richtung nicht. Unterhalb der ersten Farbschicht 34 befindet sich eine Schicht aus Klebematerial 35, die sich über das transparente Klebeetikett 35 in horizontaler Ausdehnung erstreckt. Die Schicht aus Klebematerial 35 erstreckt sich in einer Ausführungsform über die gesamte Fläche des transparenten Klebeetiketts 11. In einer weiteren Ausführungsform erstreckt sich das Klebematerial 35 über die Fläche des transparenten Klebeetiketts 11, reicht jedoch nicht ganz bis zum Rand des Klebeetikettes. Der Abstand des Klebematerials 35 zum Rand ist in der Größenordnung von wenigen Millimetern, ggf. auch weniger als ein Millimeter. In einer Ausführungsform bedeckt das Klebematerial 35 in Streifen oder in Wellenform das transparente Klebeetikett 11. Das Klebematerial 35 ist transparent. Oberhalb der transparenten Folie 33 befindet sich eine thermoreaktive Schicht 32. In einer Ausführungsform ist die thermoreaktive Schicht 32 eine Schicht aus thermoreaktivem transparentem Lack. In einer Ausführungsform befindet sich die thermoreaktive Schicht 32 oberhalb der zweiten Farbschicht 38. In einer Ausführungsform befindet sich die thermoreaktive Schicht 32 unterhalb der zweiten Farbschicht. In einer Ausführungsform bedeckt die thermoreaktive Schicht 32 die ganze Fläche des Klebeetiketts 11. In einer Ausführungsform ist das thermoreaktive Material der thermoreaktiven Schicht 32 nur im undurchsichtigen Bereich 14, das heißt im Bereich der ersten Farbschicht 34 angebracht.

In einer Ausführungsform bilden die thermoreaktive Schicht 32 und die zweite Farbschicht 38 eine einzige Schicht 39. Die zweite Farbschicht 38 ist im undurchsichtigen Bereich 14 ausgenommen. Die thermoreaktive Schicht 32 befindet sich nur im undurchsichtigen Bereich 14. In vertikaler Richtung befinden sich die zweite Farbschicht 38 und die thermoreaktive Schicht 32 auf gleicher Höhe. In horizontaler Ausdehnung überlappen sich die zweite Farbschicht 38 und die thermoreaktive Schicht 32 nicht. In einer Ausführungsform werden im Herstellungsprozess die thermoreaktive Schicht 32 und die zweite Farbschicht 38 gleichzeitig gedruckt. Sie bilden eine Schicht 39. Das transparente Klebeetikett 11 umfasst über der thermoreaktiven Schicht 32 eine Oberflächenschutzschicht 31. Die Oberflächenschutzschicht 31 stellt die oberste Schicht des transparenten Klebeetiketts 11 dar. Die Oberflächenschutzschicht 31 erstreckt sich in horizontaler Ausdehnung über die gesamte Fläche des transparenten Klebeetiketts 11.

Fig. 2 und Fig. 3 zeigen den Aufbau eines transparenten Klebeetiketts anhand dessen Schichten. Einige der im Rahmen der Zeichnungen beschriebenen Schichten sind in horizontaler Ausdehnung auf dem Klebeetikett nicht durchgängig. Im Rahmen der Beschreibung ist dies so zu verstehen, dass die darunterliegende Schicht einer nicht durchgängigen Schicht direkten Kontakt mit der darüberliegenden Schicht der nicht durchgängigen Schicht in den Bereichen hat, in dem die nicht durchgängige Schicht ausgespart ist. Zur Veranschaulichung ist beispielhaft auf die zweite Farbschicht 28 aus dem ersten Ausführungsbeispiel abgestellt. Die zweite Farbschicht 28 befindet sich im transparenten Teil 16 des Klebeetiketts 11 zwischen der transparenten Folie 23 und der Schicht aus Klebematerial 25. In dem Bereich in dem das Etikett Druckerzeugnisse 12, 13 enthält ist Farbe in der zweiten Farbschicht vorhanden. Das Etikett hat den Aufbau in vertikaler Richtung Klebematerial <-> Farbe <-> transparente Folie. In dem Bereich in dem die Druckerzeugnisse 12, 13 keine Farbe aufweisen, hat das Etikett den Aufbau in vertikaler Richtung Klebematerial <-> transparenten Folie, da in der zweiten Farbschicht keine Farbe gedruckt ist. Dies gilt insbesondere auch für die erste Farbschicht 24 und die thermoreaktive Schicht 22.

Fig. 4 zeigt ein Verfahren zur Herstellung von transparenten Klebeetiketten 11, die auf einem Trägerpapier 27 angeordnet sind. In einem ersten Schritt 41 wird eine transparente Folie 23 bereitgestellt. In einem zweiten Schritt 42 wird eine erste Farbschicht 24 in einem undurchsichtigen Bereich 14 des Klebeetiketts 11 auf einer ersten Seite der transparenten Folie 23 aufgebacht und eine zweite Farbschicht 28 in einem transparenten Bereich 16 des Klebeetiketts 11 aufgebracht. Die zweite Farbschicht 28 gibt einen ein oder mehrfarbigen Druck wieder. Die erste Farbschicht 24 und die zweite Farbschicht 28 überlappen sich nicht. Bei einem mehrfarbigen Druck können die einzelnen Farben in aufeinanderfolgenden Druckschritten aufgebracht werden. In einem weiteren Schritt 43 wird ein Klebematerial 25 zur Bildung einer klebenden Fläche auf der ersten Seite der transparenten Folie 23 und somit auf der ersten und zweiten Farbschicht 24, 28 aufgebracht. In einem weiteren Schritt 44 wird eine thermoreaktive Schicht 22 auf einer zweiten Seite der transparenten Folie 23 aufgebracht. Die thermoreaktive Schicht 22 ist transparent und wird bei Zuführung von Hitze an der Stelle schwarz, an der die Hitze zugeführt wird. Nach der Zuführung der Hitze bleibt diese Stelle schwarz. Die thermoreaktive Schicht 22 wird in dem undurchsichtigen Bereich 14 des Klebeetiketts 11 oder über die gesamte Fläche des Klebeetiketts 11 aufgebracht. In einem weiteren Schritt 45 wird eine Oberflächenschutzschicht als oberste Schicht auf der zweiten Seite der transparenten Folie 23 aufgebracht. In einem weiteren Schritt 46 wird auf ein Trägermaterial 27 eine Silikonschicht 26 aufgebracht. In einem weiteren Schritt 47 wird das silikonisierte Trägerband an dem Klebematerial 25 auf der ersten Seite des transparenten Klebeetiketts 11 angebracht, so dass der Kontakt zwischen Trägerband 27 und Klebematerial 25 über die Silikonschicht 26 stattfindet. In einem weiteren Schritt 48 werden einzelne transparente Klebeetiketten 11 aus der transparenten Folie 23 und den sie umgebenden Schichten 21, 22, 24, 25 ausgestanzt, wobei das Trägerband 27 mit seiner Silikonschicht 26 nicht ausgestanzt wird. In einem weiteren Schritt 49 wird das ausgestanzten Abfallmaterials der transparenten Folie 23, das nicht Teil der transparenten Klebeetiketten 11 ist entfernt.

In einer Ausführungsform umfasst die transparente Folie 23, die im Schritt 41 des Bereitstellens einer transparenten Folie Verwendung findet, bereits auf einer zweiten Seite der transparenten Folie flächig eine thermoreaktive transparente Schicht 22 und darüber eine transparente Oberflächenschutzschicht 21. Die Verfahrensschritte des Aufbringens 44 einer thermoreaktiven transparenten Schicht 22 und des Aufbringens 45 einer transparenten Oberflächenschutzschicht 21 sind in dieser Ausführungsform nicht vorhanden.

Im Rahmen des Herstellungserfahrens werden mehrere transparente Klebeetiketten 11 auf einer großen Fläche gleichzeitig gefertigt, deren Strukturen sich über die Fläche wiederholen. Durch das Ausstanzen entstehen die einzelnen transparenten Klebeetiketten.

## Patentansprüche

1. Klebeetikett (11), umfassend mindestens einen transparenten Bereich (16) und mindestens einen undurchsichtigen Bereich (14), wobei das Etikett aus übereinanderliegenden Schichten verschiedener Materialien aufgebaut ist, wobei die Schichten mindestens umfassen
- eine Schicht aus transparenter Folie (23, 33),
- eine erste Farbschicht (24, 34),
- eine Schicht aus Klebematerial (25, 35), wobei die erste Farbschicht (24, 34) zwischen der Schicht aus Klebematerial (25, 35) und der Schicht aus transparenter Folie (23, 33) angeordnet ist, und
- eine thermoreaktive Schicht (22, 32), die transparent ist und die bei Zuführung von Hitze an der Stelle schwarz wird, an der die Hitze zugeführt wird und nach Zuführung der Hitze schwarz bleibt, und wobei die thermoreaktive Schicht (22, 32) oberhalb der transparenten Folie (23, 33) und auf der anderen Seite der transparenten Folie (23, 33) als die erste Farbschicht (24, 34) angebracht ist, **dadurch gekennzeichnet dass** der undurchsichtige Bereich (14) durch einen einfarbigen Druck in der ersten Farbschicht (24, 34) gebildet ist und dass der undurchsichtige Bereich (14) als Hintergrund für einen Druck in der thermoreaktiven Schicht (22, 32) dient, wobei die thermoreaktive Schicht (22, 32) mindestens im undurchsichtigen Bereich (14) angebracht ist, und wobei die erste Farbschicht (24, 34) aus einer einfarbigen hellen Farbe, insbesondere weiss oder gelb, besteht.

2. Klebeetikett nach Anspruch 1, **dadurch gekennzeichnet dass** die thermoreaktive Schicht (22, 32) für den Druck eines maschinenlesbaren Codes im undurchsichtigen Bereich (14) vorgesehen ist.

3. Klebeetikett nach Anspruch 1 oder 2, **dadurch gekennzeichnet dass** die thermoreaktive Schicht (22, 32) nur im Bereich (14) der ersten Farbschicht (24, 34) aufgebracht ist.

4. Klebeetikett nach einem der Ansprüche 1 bis 3, **dadurch gekennzeichnet dass** das Klebeetikett (11) eine zweite Farbschicht (28) umfasst, die sich auf Höhe der ersten Farbschicht (24) befindet und einen ein oder mehrfarbigen Druck wiedergibt, wobei sich die erste Farbschicht (24) und die zweite Farbschicht (28) nicht überlappen.

5. Klebeetikett nach einem der Ansprüche 1 bis 3, **dadurch gekennzeichnet dass** das Klebeetikett (11) eine zweite Farbschicht (38) umfasst, die sich oberhalb der transparenten Folie (33) befindet und einen ein oder mehrfarbigen Druck wiedergibt, wobei sich die erste Farbschicht (34) und die zweite Farbschicht (38) nicht überlappen.

6. Klebeetikett nach einem der Ansprüche 1 oder 5, **dadurch gekennzeichnet dass** die Schichten eine Oberflächenschutzschicht (21, 31) umfassen, die die oberste Schicht des Klebeetiketts (11) darstellt.

7. Klebeetikett nach einem der Ansprüche 1 bis 6, **dadurch gekennzeichnet dass** die mehrere Klebeetiketten (11) in einer Reihe auf einem Trägerband (27, 37) aufgebracht sind.

8. Klebeetikett nach Anspruch 7, **dadurch gekennzeichnet dass** das Trägerband (27, 37) eine Schicht aus Silikon (26, 36) umfasst, auf der die Klebeetiketten (11) ablösbar aufgebracht sind.

9. Verfahren zur Herstellung eines transparenten Klebeetiketts nach einem der Ansprüche 1 bis 8, **dadurch gekennzeichnet dass** es folgende Schritte umfasst:
- bereitstellen (41) einer transparente Folie, die auf einer zweiten Seite flächig eine thermoreaktive Schicht (22) umfasst, wobei die thermoreaktive Schicht (22) transparent ist und bei Zuführung von Hitze an der Stelle schwarz wird, an der die Hitze zugeführt wird und nach Zuführung der Hitze schwarz bleibt,
- aufbringen (42) einer ersten einfarbigen Farbschicht auf einer ersten Seite der transparenten Folie zur Bildung eines undurchsichtigen Bereichs (14) des Klebeetiketts, wobei der undurchsichtige Bereich (14) den Hintergrund eines Druckes mithilfe der thermoreaktiven Schicht (22) mittels Thermodirektdruck bildet, und
- aufbringen (43) eines Klebematerials zur Bildung einer klebenden Fläche auf der ersten Seite der transparenten Folie.

10. Verfahren nach Anspruch 9, **dadurch gekennzeichnet dass** die thermoreaktive Schicht (22, 32) für den Druck eines maschinenlesbaren Codes im undurchsichtigen Bereich (14) vorgesehen ist, wobei der Druck des maschinenlesbaren Codes nach dem Abschluss des Verfahrens zur Herstellung des transparenten Klebeetiketts erfolgt.

11. Verfahren nach Anspruch 9 oder 10, **dadurch gekennzeichnet dass** der Schritt des Aufbringens einer ersten Farbschicht das Aufbringen einer zweiten Farbschicht in einem transparenten Bereich (16) des Klebeetiketts umfasst, wobei die zweite Farbschicht einen ein oder mehrfarbigen Druck wiedergibt, wobei sich die erste Farbschicht (24) und die zweite Farbschicht (28) nicht überlappen.

12. Verfahren nach einem der Ansprüche 9 bis 11, **dadurch gekennzeichnet dass** es des Weiteren folgende Schritte umfasst:
- aufbringen (45) einer Oberflächenschutzschicht (21) als oberste Schicht auf der zweiten Seite der transparenten Folie,
- anbringen (47) eines Trägerbands mit einer Silikonschicht (26) auf dem Klebematerial auf der ersten Seite des transparenten Klebeetiketts, und
- ausstanzen (48) einzelner transparenter Klebeetiketten aus der transparenten Folien und den sie umgebenden Schichten, wobei das Trägerband mit seiner Silikonschicht nicht ausgestanzt wird, und
- entfernen (49) des ausgestanzten Abfallmaterials der transparenten Folie das nicht Teil der transparenten Klebeetiketten ist.

## Claims

1. Adhesive label (11) comprising at least one transparent region (16) and at least one opaque region (14), wherein the label is constructed from layers of different materials which lie on top of one another, wherein the layers comprise at least
- a layer made of transparent film (23, 33),
- a first colour layer (24, 34),
- a layer made of adhesive material (25, 35), wherein the first colour layer (24, 34) is arranged between the layer made of adhesive material (25, 35) and the layer made of transparent film (23, 33), and
- a thermoreactive layer (22, 32) which is transparent and which, when heat is supplied, becomes black at the point where the heat is supplied and remains black after the heat has been supplied, and wherein the thermoreactive layer (22, 32) is applied above the transparent film (23, 33) and on the other side of the transparent film (23, 33) to the first colour layer (24, 34), **characterized in that** the opaque region (14) is formed by a single-colour print in the first colour layer (24, 34), and **in that** the opaque region (14) serves as background for a print in the thermoreactive layer (22, 32), wherein the thermoreactive layer (22, 32) is applied at least in the opaque region (14), and wherein the first colour layer (24, 34) is composed of a single-colour light colour, in particular white or yellow.

2. Adhesive label according to Claim 1, **characterized in that** the thermoreactive layer (22, 32) is provided for the printing of a machine-readable code in the opaque region (14).

3. Adhesive label according to Claim 1 or 2, **characterized in that** the thermoreactive layer (22, 32) is applied only in the region (14) of the first colour layer (24, 34).

4. Adhesive label according to one of Claims 1 to 3, **characterized in that** the adhesive label (11) comprises a second colour layer (28) which is located at the level of the first colour layer (24) and represents a single-colour or multi-colour print, wherein the first colour layer (24) and the second colour layer (28) do not overlap.

5. Adhesive label according to one of Claims 1 to 3, **characterized in that** the adhesive label (11) comprises a second colour layer (38) which is located above the transparent film (33) and represents a single-colour or multi-colour print, wherein the first colour layer (34) and the second colour layer (38) do not overlap.

6. Adhesive label according to either of Claims 1 and 5, **characterized in that** the layers comprise a surface protection layer (21, 31) which constitutes the uppermost layer of the adhesive label (11).

7. Adhesive label according to one of Claims 1 to 6, **characterized in that** the plurality of adhesive labels (11) are applied in a row on a carrier band (27, 37).

8. Adhesive label according to Claim 7, **characterized in that** the carrier band (27, 37) comprises a layer made of silicone (26, 36), on which the adhesive labels (11) are applied in a removable manner.

9. Method for producing a transparent adhesive label according to one of Claims 1 to 8, **characterized in that** said method comprises the following steps of:
- providing (41) a transparent film which comprises a thermoreactive layer (22) in an areal manner on a second side, wherein the thermoreactive layer (22) is transparent and, when heat is supplied, becomes black at the point where the heat is supplied and remains black after the heat has been supplied,
- applying (42) a first single-colour colour layer on a first side of the transparent film in order to form an opaque region (14) of the adhesive label, wherein the opaque region (14) forms the background for printing with the aid of the thermoreactive layer (22) by means of direct thermal printing, and
- applying (43) an adhesive material in order to form an adhesive surface on the first side of the transparent film.

10. Method according to Claim 9, **characterized in that** the thermoreactive layer (22, 32) is provided for the printing of a machine-readable code in the opaque region (14), wherein the machine-readable code is printed after the method for producing the transparent adhesive label has concluded.

11. Method according to Claim 9 or 10, **characterized in that** the step of applying a first colour layer comprises the application of a second colour layer in a transparent region (16) of the adhesive label, wherein the second colour layer represents a single-colour or multi-colour print, wherein the first colour layer (24) and the second colour layer (28) do not overlap.

12. Method according to one of Claims 9 to 11, **characterized in that** said method furthermore comprises the following steps of:
- applying (45) a surface protection layer (21) as uppermost layer on the second side of the transparent film,
- applying (47) a carrier band with a silicone layer (26) on the adhesive material on the first side of the transparent adhesive label, and
- punching (48) individual transparent adhesive labels out of the transparent film and the layers surrounding it, wherein the carrier band with its silicone layer is not punched out, and
- removing (49) the punched-out waste material of the transparent film, said waste material not forming part of the transparent adhesive labels.

## Revendications

1. Étiquette adhésive (11), comprenant au moins un domaine transparent (16) et au moins un domaine opaque (14), l'étiquette étant composée de couches superposées de différents matériaux, les couches comprenant au moins
- une couche d'une feuille transparente (23, 33),
- une première couche colorée (24, 34),
- une couche de matériau adhésif (25, 35), la première couche colorée (24, 34) étant disposée entre la couche de matériau adhésif (25, 35) et la couche de feuille transparente (23, 33), et
- une couche thermoréactive (22, 32) qui est transparente et qui par l'application de chaleur devient noire à l'endroit où la chaleur est appliquée et reste noire après l'application de la chaleur, et la couche thermoréactive (22, 32) étant placée au-dessus de la feuille transparente (23, 33) et sur l'autre face de la feuille transparente (23, 33) en tant que première couche colorée (24, 34), **caractérisée en ce que** le domaine opaque (14) est formé par une impression monochrome dans la première couche colorée (24, 34) et **en ce que** le domaine opaque (14) sert d'arrière-plan pour une impression dans la couche thermoréactive (22, 32), la couche thermoréactive (22, 32) étant placée au moins dans le domaine opaque (14), et la première couche colorée (24, 34) étant constituée d'une couleur claire monochrome, en particulier blanche ou jaune.

2. Étiquette adhésive selon la revendication 1, **caractérisée en ce que** la couche thermoréactive (22, 32) est prévue pour l'impression d'un code lisible par machine dans le domaine opaque (14).

3. Étiquette adhésive selon la revendication 1 ou 2, **caractérisée en ce que** la couche thermoréactive (22, 32) est appliquée seulement dans le domaine (14) de la première couche colorée (24, 34).

4. Étiquette adhésive selon l'une quelconque des revendications 1 à 3, **caractérisée en ce que** l'étiquette adhésive (11) comprend une deuxième couche colorée (28), qui se trouve à hauteur de la première couche colorée (24) et reproduit une impression monochrome ou polychrome, la première couche colorée (24) et la deuxième couche colorée (28) ne se chevauchant pas.

5. Étiquette adhésive selon l'une quelconque des revendications 1 à 3, **caractérisée en ce que** l'étiquette adhésive (11) comprend une deuxième couche colorée (38), qui se trouve au-dessus de la feuille transparente (33) et reproduit une impression monochrome ou polychrome, la première couche colorée (34) et la deuxième couche colorée (38) ne se chevauchant pas.

6. Étiquette adhésive selon l'une quelconque des revendications 1 et 5, **caractérisée en ce que** les couches comprennent une couche de protection de surface (21, 31) qui représente la couche supérieure de l'étiquette adhésive (11).

7. Étiquette adhésive selon l'une quelconque des revendications 1 à 6, **caractérisée en ce que** les multiples étiquettes adhésives (11) sont appliquées en une série sur un ruban de support (27, 37).

8. Étiquette adhésive selon la revendication 7, **caractérisée en ce que** le ruban de support (27, 37) comprend une couche de silicone (26, 36) sur laquelle les étiquettes adhésives (11) sont appliquées de manière détachable.

9. Procédé pour la préparation d'une étiquette adhésive transparente selon l'une quelconque des revendications 1 à 8, **caractérisé en ce qu'**il comprend les étapes suivantes :
- mise à disposition (41) d'une feuille transparente, qui comprend sur une deuxième face à plat une couche thermoréactive (22), la couche thermoréactive (22) étant transparente et par l'application de chaleur devient noire à l'endroit où la chaleur est appliquée et reste noire après l'application de la chaleur,
- application (42) d'une première couche colorée monochrome sur une première face de la feuille transparente pour la formation d'un domaine opaque (14) de l'étiquette adhésive, le domaine opaque (14) formant l'arrière-plan d'une impression à l'aide de la couche thermoréactive (22) au moyen d'une impression à transfert thermique direct, et
- application (43) d'un matériau adhésif pour la formation d'une surface adhésive sur la première face de la feuille transparente.

10. Procédé selon la revendication 9, **caractérisé en ce que** la couche thermoréactive (22, 32) est prévue pour l'impression d'un code lisible par machine dans le domaine opaque (14), l'impression du code lisible par machine étant réalisée après la fin du procédé pour la préparation de l'étiquette adhésive transparente.

11. Procédé selon la revendication 9 ou 10, **caractérisé en ce que** l'étape d'application d'une première couche colorée comprend l'application d'une deuxième couche colorée dans un domaine transparent (16) de l'étiquette adhésive, la deuxième couche colorée reproduisant une impression monochrome ou polychrome, la première couche colorée (24) et la deuxième couche colorée (28) ne se chevauchant pas.

12. Procédé selon l'une quelconque des revendications 9 à 11, **caractérisé en ce qu'**il comprend en outre les étapes suivantes :
- application (45) d'une couche de protection de surface (21) en tant que couche supérieure sur la deuxième face de la feuille transparente,
- mise en place (47) d'un ruban de support comportant une couche de silicone (26) sur le matériau adhésif sur la première face de l'étiquette adhésive transparente, et
- poinçonnage (48) d'étiquettes adhésives transparentes individuelles de la feuille transparente et des couches qui les entourent, le ruban de support avec sa couche de silicone n'étant pas poinçonné, et
- retrait (49) du rebut poinçonné de la feuille transparente qui ne fait pas partie de l'étiquette adhésive transparente.
